# FASCICULE DE BREVET EUROPEEN

(11) **EP 0 891 924 B1**
(45) Date de publication et mention de la délivrance du brevet: **02.01.2003**
(21) Numéro de dépôt: 98401548.7
(22) Date de dépôt: 24.06.1998
(51) Int. Cl.: B63H 9/10

(54) **Dispositif destiné à rappeler à l'angle optimal une bôme à enrouleur pour assurer le bon enroulement-déroulement de la voile.**
Gerät zur Optimierung der Stellung eines Rollbaumes hinsichtlich guter Segel-Wickeleigenschaften
Device to optimize the position of a rolling furler boom for a proper furling-unfurling of the sail

(30) Priorité: 18.07.1997 FR 9709244
(43) Date de publication de la demande: 20.01.1999
(73) Titulaire: Profurl SA., 78310 Coignières (FR)
(72) Inventeur: Clausin, Pierre, 92410 Ville d'Avray (FR)
(74) Mandataire: de Saint-Palais, Arnaud Marie

(56) Documents cités:
- EP-A- 0 173 979
- WO-A-81/00388
- DE-A- 3 442 740
- GB-A- 2 237 546
- US-A- 5 181 477
- US-A- 5 333 567

## Description

Dans les bômes à enrouleur destinées à enrouler et dérouler une grand'voile sur un mandrin tournant situé sensiblement dans l'axe de la bôme, il est nécessaire, pour obtenir de bons enroulements-déroulements de la voile, que le mandrin, et par conséquent la bôme, fassent un angle précis avec la glissière ou la gorge positionnée le long du mât et qui guide de guindan de la voile. D'autre part, il est nécessaire qu'après modification de la surface de voilure, l'extrémité de la bôme, opposée à celle attachée au vît de mulet puisse être abaissée en bordant l'écoute de grand-voile lorsque les conditions de navigation, notamment aux allures de près, nécessitent l'aplatissement de la grand'voile.

En général, les bômes à enrouleurs sont positionnées à l'angle requis pour le fonctionnement par un cordage appelé "balancine", tendu entre l'extrémité de la bôme et la tête du mât. Le cordage, généralement en textile, s'allonge selon la charge qu'il supporte, qui est partiellement variable par suite des forces inertielles fluctuantes dues aux mouvements de roulis et de tangage du bateau. D'autre part, ce cordage voit ses caractéristiques d'allongement modifiées par l'hygrométrie. Il en résulte que l'angle précis n'est jamais obtenu.

L'invention a pour but de réaliser un dispositif qui positionne, dès que l'écoute de grand'voile est relâchée, la bôme à l'angle optimal nécessaire au bon enroulement-déroulement de la voile et qui permet d'aplatir la voile si nécessaire lorsque l'écoute est bordée.

Elle propose un halebas de bôme à enrouleur de grand'voile de bateau à voile dont la grand'voile est bordée par une écoute.

Selon l'invention, cet halebas est caractérisé en ce qu'il comprend un vérin extensible dont l'extension produite par la poussée de moyens élastiques est limitée par une butée incorporée au vérin, ledit vérin étant articulé par l'une de ses extrémités à la bôme et par l'autre extrémité sur le mât de grand'voile et où le halebas comprend un mécanisme de rappel automatique de ladite bôme à un angle optimal qu'elle doit déterminer avec la glissière ou la gorge qui guide le guindan de la voile pour obtenir un bon enroulement ou un bon déroulement, ce mécanisme de rappel fonctionnant dès que l'écoute est relachée.

Les susdits moyens élastiques peuvent consister en au moins un ressort mécanique, un ressort pneumatique ou en la combinaison d'un ressort pneumatique et d'un ressort mécanique. L'usage d'un ressort pneumatique éventuellement associé à un ou plusieurs ressorts mécaniques présente l'avantage d'obtenir une force élastique peu dépendante de la course, et de présenter, en fin de course, un amortissement lorsqu'il contient de l'huile afin d'éviter les chocs préjudiciables au dispositif et à ses attachements d'extrémité au mât et à la bôme.

Un mode d'exécution de l'invention sera décrit ci-après, à titre d'exemple non limitatif, avec référence au dessin annexé dans lequel

La figure unique est une coupe verticale schématique d'un vérin articulé sur le mât et sur la bôme d'un bateau à voile.

Dans cet exemple, le vérin est constitué de deux tubes coulissants 1 ou 2 dont une de leurs extrémités est respectivement fixée par des rivets 3, par exemple à deux chapes 4 et 5, la chape 4 étant liée à la bôme 6 par une articulation 7 faisant partie d'un support 8, coulissant dans une gorge ménagée dans la bôme et immobilisée après positionnement longitudinal à la bôme par deux ensembles de goujons 9, rondelles et écrous 11. La chape 5 est articulée sur une pièce 12 qui peut pivoter autour d'un axe 13 lié au mât 14 par un support 15, l'axe 13 étant aligné avec l'axe xx' autour duquel peut s'orienter la bôme pour que l'angle α déterminé par la bôme 6 et la glissière 16 liée au mât et dans laquelle coulisse la ralingue ou les coulisseaux de la voile 17 reste constant quelque soit l'orientation de la bôme autour de l'axe xx'. Par voie de conséquence, le mandrin 18 autour duquel s'enroule la voile 17 dont l'axe de rotation est fixe par rapport à la bôme détermine avec la glissère 16 un angle β constant. Ces angles α et β sont constant lorsque le vérin, poussé en extension par le ressort à gaz 19 qui tend à écarter les deux tubes coulissants, est arrêté par la butée 20 liée au tube intérieur 2 lorsqu'elle vient en appui avec un manchon 21 fixé au tube extérieur par filetage par exemple.

Dans l'invention, lorsque le vérin est arrivé en butée tel que décrit précédemment, le ressort 19 a une poussée résiduelle pour conférer au vérin une rigidité axiale suffisante pour que la bôme, bien que soumise aux forces d'inertie inhérantes aux mouvements de tangage et de roulis en cours de navigation soit rappelée en permanence à l'angle optimal dès que l'écoute est relâchée. Le réglage de l'angle α, et par conséquent de l'angle β, optimal pour le bon enroulement-déroulement de la voile est réalisé selon l'exemple par ajustement de la position du support 8 qui coulisse dans la gorge de la bôme, puis immobilisation par les ensembles goujons 9, rondelles 10 et serrage des écrous 11.

Dans l'invention, lorsque la bôme doit être abaissée, le palan d'écoute contraint la bôme vers le bas et par suite, le vérin et son ressort. La longueur du vérin se trouve ainsi diminuée. Afin d'éviter une surcharge du ressort, l'invention prévoit une butée inférieure réalisée selon l'exemple par l'arrêt du manchon 21 sur la chape 5 dont la portée extérieure dépasse le diamètre du tube intérieur 2, ajusté dans le manchon 21.

Pour éviter l'usure des tubes lors de leur coulissement, le tube intérieur comporte un embout 22 sur lequel s'appuie ou est fixé le ressort dont la périphérie comporte un palier en matière autolubrifiante 23. D'autre part, un deuxième palier 24 est enserré dans un logement ménagé dans le manchon 21 pour guider le tube intérieur 2.

Dans l'invention, les paliers sont réalisés par des cylindres de matière autolubrifiante du type polyamide graphite, dont une génératrice est fendue pour permettre leur montage dans la gorge de l'embout 22 et dans le logement du manchon 21.

L'invention s'applique aux bateaux à voile.

## Revendications

1. Halebas de bôme à enrouleur de grand'voile de bateau à voile dont la grand'voile est bordée par une écoute, **caractérisé en ce que** cet halebas comprend un vérin extensible (1, 2, 3, 4) dont l'extension produite par la poussée de moyens élastiques (19) est limitée par une butée (20) incorporée au vérin, ledit vérin étant articulé par l'une de ses extrémités à la bôme et par l'autre extrémité sur le mât de grand'voile, et où le halebas
comprend un mécanisme de rappel automatique de ladite bôme à un angle optimal qu'elle doit déterminer avec la glissière ou la gorge qui guide le guindan de la voile pour obtenir un bon enroulement ou un bon déroulement, ce mécanisme de rappel fonctionnant dès que l'écoute est relachée..

2. Halebas selon la revendication 1, **caractérisé par le fait que** le ressort (19) exerce une force résiduelle lorsque le vérin est en fin de course, pour qu'il engendre une force suffisante pour que la bôme (6) arrive à la position angulaire (α) lorsque l'écoute de grand-voile est relâchée.

3. Halebas selon l'une des revendications précédentes, **caractérisé par le fait que** la poussée est assurée par un vérin à gaz (19).

4. Halebas selon la revendication 3, **caractérisé par le fait que** le vérin à gaz renferme de l'huile pour lui conférer une caractéristique d'amortissement lors des variations rapides de la course du vérin.

5. Halebas selon la revendication 1, **caractérisé par le fait qu'**il comporte une butée (5) destinée à limiter la course et par conséquent la surcharge du ressort lorsque le vérin est à sa plus courte longueur.

6. Halebas selon la revendication 1, **caractérisé par le fait que** le guidage entre le tube intérieur (2) et le tube extérieur (1) est assuré par des paliers (23) et (24) en matière autolubrifiante, dont une génératrice est fendue pour permettre leur mise en place dans les logements circulaires ménagés dans les pièces (22) et (21) destinées à les recevoir.

7. Halebas selon la revendication 1, **caractérisé par le fait que** le ressort (19) permet la mise en compression du vérin pour permettre l'abaissement de la bôme (6) lorsque la voie doit être aplatie.

## Patentansprüche

1. Kicker eines Rollbaums für das Großsegel eines Segelbootes, dessen Großsegel anhand einer Leine straff gehalten wird, **dadurch gekennzeichnet, dass** dieser Kicker einen Stellzylinder (1, 2, 3, 4) beinhaltet, der sich zusammen drücken lässt und dessen Dehnung infolge des Drucks, der von elastischen Mitteln (19) ausgeübt wird, durch einen in den Stellzylinder integrierten Anschlag (20) begrenzt wird, wobei der genannte Stellzylinder mit einem seiner Enden gelenkig am Rollbaum befestigt ist und mit dem anderen Ende am Großmast, und **dadurch gekennzeichnet, dass** der Kicker einen automatischen Mechanismus beinhaltet, um den genannten Rollbaum in einen optimalen Winkel zurück zu holen, den der Rollbaum im Verhältnis zu der Gleitschiene oder zur Auskehlung bilden soll, der das Vorliek des Segels lenkt, um ein gutes Auf- und Abrollen zu bekommen, wobei dieser Rückholmechanismus einsetzt, sobald die Großschot frei gegeben wird.

2. Kicker gemäß Patentanspruch 1, **dadurch gekennzeichnet, dass** die Feder (19) eine Restkraft ausübt, wenn sich der Stellzylinder am Ende seines Arbeitsweges befindet, damit sie eine ausreichende Kraft ausübt, damit der Rollbaum (6) in der Winkelposition (α) ankommt, wenn die Großschot losgelassen wird.

3. Kicker gemäß einem der voranstehenden Patentansprüche, **dadurch gekennzeichnet, dass** der Druck durch einen Gasdruckzylinder gewährleistet wird.

4. Kicker gemäß Patentanspruch 3, **dadurch gekennzeichnet, dass** der Gasdruckzylinder Öl enthält, um ihm bei schnellen Bewegungen des Stellzylinders eine Dämpfungscharakteristik zu verleihen.

5. Kicker gemäß Patentanspruch 1, **dadurch gekennzeichnet, dass** er einen Anschlag (5) beinhaltet, der dazu bestimmt ist, um den Arbeitsweg und somit eine Überlastung der Feder zu begrenzen, wenn der Stellzylinder maximal ausgezogen ist.

6. Kicker gemäß Patentanspruch 1, **dadurch gekennzeichnet, dass** die Führung zwischen dem Innenrohr (2) und dem Außenrohr (1) selbstschmierend durch Lager (23) und (24) gewährleistet wird, deren eine Mantellinie gespalten ist, um ihren Einbau in die runden Sitze zu ermöglichen, die in den Teilen (22) und (21) eingerichtet sind, die für ihre Aufnahme vorgesehen sind.

7. Kicker gemäß Patentanspruch 1, **dadurch gekennzeichnet, dass** die Feder (19) eine Kompression des Stellzylinders ermöglicht, um das Absenken des Rollbaums (6) zu ermöglichen, wenn das Segel flach gelegt werden soll.

## Claims

1. Boom inhauler with sailing boat mainsail winder, said mainsail being bordered by a sail sheet, **characterised in that** said inhauler comprises an extensible jack (1, 2, 3, 4) whose extension produced by the thrust of elastic means (19) is limited by a stop (20) incorporated with the jack, said jack being joined by one of its extremities to the boom and by the other to the mainsail mast and where the inhauler comprises a mechanism for automatically bringing back said boom to an optimum angle it needs to determine with the slide or throat which guides the hoist of the sail so as to obtain a good winding or unwinding, this return mechanism functioning as soon as the sail sheet is released.

2. Inhauler according to claim 1, **characterised in that** the spring (19) exerts a residual force when the jack is at the end of travel so that it generates a sufficient force to ensure the boom (6) arrives at the angular position (α) when the mainsail sheet is released.

3. Inhauler according one of the previous claims, **characterised in that** the fact that the thrust is provided by a gas jack (19).

4. Inhauler according to claim 3, **characterised by** the fact that the gas jack contains oil to provide it with a damping characteristic during the rapid variations of the travel of the jack.

5. Inhauler according to claim 1, **characterised by** the fact that it comprises a stop (5) for limiting the travel and accordingly the excessive load of the spring when the jack exhibits its shortest length.

6. Inhauler according to claim 1, **characterised by** the fact that the guiding between the internal tube (2) and the external tube (1) is ensured by bearings (23) and (24) made of a self-lubricating material in which a generating line is melted so as to enable said bearings to be placed in circular housings fitted in the elements (22) and (21) intended to receive them.

7. Inhauler according to claim 1, **characterised in that** the spring (19) allows compression of the jack so as to enable the boom (6) to be lowered when the sail needs to be flattened.
